# EUROPÄISCHE PATENTSCHRIFT

(11) **EP 1 669 497 B1**
(45) Veröffentlichungstag und Bekanntmachung des Hinweises auf die Patenterteilung: **27.06.2007**
(21) Anmeldenummer: 04405765.1
(22) Anmeldetag: 09.12.2004
(51) Int. Cl.: E03D 1/32

(54) **Druckspülkasten mit einstellbarem Schließdruck**
Pressurized water tank with adjustable closing pressure
Reservoir de toilette sous pression avec pression de fermeture ajustable

(43) Veröffentlichungstag der Anmeldung: 14.06.2006
(73) Patentinhaber: GEBERIT TECHNIK AG, 8645 Jona (CH)
(72) Erfinder: Reichmuth, Peter, 8633 Wolfhausen (CH)
(74) Vertreter: Groner, Manfred

(56) Entgegenhaltungen:
- GB-A- 409 112
- US-A- 5 482 085
- US-A- 5 553 333
- US-A- 5 970 527
- US-A1- 2002 152 548
- US-B1- 6 681 418

## Beschreibung

Die Erfindung betrifft einen Druckspülkasten für ein Wasserklosett nach dem Oberbegriff des Anspruchs 1.

Die US-A-5,553,333 offenbart einen gattungsgemässen Druckspülkasten. Das Druckreduzierventil weist eine Druckfeder auf, die durch Drehen einer Hülse bezüglich ihrer Vorspannung veränderbar ist. Je nach Vorspannung der Druckfeder wird das Druckreduzierventil beim Füllen des Spülkastens früher oder später geschlossen. Die Druckfeder und die Hülse sind an einer oberen Wandung des Spülkastens und der Kolben am oberen Ende eines Einlaufrohres. Aufgrund dieser getrennten Anordnung dürfte es schwierig sein, eine exakte und gleichbleibende Einstellung zu erreichen.

Ein weiterer Druckspülkasten, dessen Fülldruck durch Austauschen der Druckfelder justiert wird ist im Stand der Technik beispielsweise aus der WO 98/39522 bekannt geworden. Druckspülkästen dieser Art haben den Vorteil, dass sie bei vergleichsweise kleinem Wasserverbrauch eine wirksame Reinigung des Klosettbeckens ermöglichen. Der Drucktank wird mit einer an den Druckspülkasten angeschlossenen Wasserleitung mit Spülwasser gefüllt. Hierbei wird im Drucktank vorhandene Luft komprimiert. Wird das Auslaufventil geöffnet, so wird Spülwasser unter Entspannung der Luft in die Klosettschüssel abgegeben. Das Auslaufventil ist als Kolben ausgebildet und verschliesst das Auslaufventil, wenn das Spülwasser ausgeflossen ist.

Eine weitere Komponente des Druckspülkastens ist der so genannte Systemtrenner, der verhindert, dass bei einem Unterdruck in der Wasserleitung Spülwasser aus dem Drucktank in die Versorgungsleitung gesogen wird. Ein solcher Systemtrenner (vacuum breaker) ist in der genannten WO 98/39522 offenbart.

Damit nach dem Füllen des Drucktankes in diesem ein vorbestimmter Druck nicht überschritten wird, ist ein Druckreduzierventil vorgesehen, welches den maximalen Druck begrenzt. Dieses Druckreduzierventil weist beim aus WO 98/39522 bekannten Druckspülkasten einen Kolben auf, der dem Druck im Drucktank ausgesetzt ist und gegen die rückwirkende Kraft einer Feder die Mündung einer Düse schliesst. Sinkt bei einer Spülung der Druck im Drucktank, so verschiebt sich er Kolben des Druckreduzierventils aufgrund einer Druckdifferenz am Kolben und dadurch wird das Eingangsventil geöffnet. Durch die freigegebene Mündung der Düse strömt Wasser in den Drucktank. Ist ein vorbestimmter Druck im Drucktank erreicht, so schliesst das Druckreduzierventil. Durch Austausch der genannten Feder kann der vorgesehene maximale Druck im Drucktank geändert werden. Eine stärkere Feder ergibt einen höheren Druck und eine schwächere Feder einen niedrigeren Druck. Ein solcher Austausch der Feder ist aber vergleichsweise aufwändig.

Der Erfindung liegt die Aufgabe zugrunde, einen Druckspülkasten der genannten Art zu schaffen, der eine einfachere Umstellung auf einen anderen maximalen Druck im Drucktank ermöglicht.

Die Aufgabe ist bei einem gattungsgemässen Druckspülkasten gemäss Anspruch 1 gelöst.

Dabei ist die Schliesskraft der Gegendruckfeder des Druckreduzierventils einstellbar. Dies ist dann konstruktiv besonders einfach und auch bedienungsfreundlich, wenn die Druckfeder mit einem Einstellring einstellbar ist, wobei der Einstellring für die Feder ein Gegenlager bildet.

Vorzugsweise ist das Ventilgehäuse des Eingangsventils seitlich offen ausgebildet, so dass der Einstellring von aussen fassbar und verstellbar ist. Vorzugsweise sind stufenförmige Ausnehmungen am Ventilgehäuse angeordnet, die jeweils einer Einstellposition des Einstellringes entsprechen. Beispielsweise entspricht eine solche Stufe einem Innendruck von 1,5 bar, eine zweite Ausnehmung einem Innendruck von 2 bar und eine weitere Ausnehmung einem Innendruck von 2,5 bar.

Nach einer Weiterbildung der Erfindung weist der Einstellring Haltenocken zu seiner stufenförmigen Verstellung auf. Diese Haltenocken sirid von aussen zugänglich und jeweils in einer entsprechenden Ausnehmung des Ventilgehäuses fixiert. Denkbar ist auch eine Ausführung, nach welcher die Einstellmittel bzw. der Einstellring stufenlos verstellbar ist.

Ein besonders einfacher und kostengünstiger Aufbau ergibt sich durch die Anordnung des Druckreduzierventils am Ausgang eines Systemtrenners. Dabei ist der genannte Einstellring am Umfang des Düsenkörpers des Druckreduzierventil axial verstellbar angeordnet.

Weitere vorteilhafte Merkmale ergeben sich aus den abhängigen Patentansprüchen, der nachfolgenden Beschreibung sowie der Zeichnung.

Ein Ausführungsbeispiel der Erfindung wird anhand der Zeichnung näher erläutert. Es zeigen:
- Figur 1: ein vertikaler Schnitt durch einen Teil des erfindungsgemässen Druckspülkasten, wobei das Eingangsventil geöffnet ist,
- Figur 2: ein Schnitt gemäss Figur 1, wobei jedoch das Eingangsventil geschlossen ist,
- Figur 3: ein Schnitt durch das Eingangsventil und das Reduzierventil, wobei das Eingangsventil geschlossen ist,
- Figur 4: ein Schnitt gemäss Figur 3, wobei jedoch das Eingangsventil geöffnet ist und
- Figuren 5 bis 7: Teilansichten des erfindungsgemässen Druckspülkastens mit unterschiedlichen Einstellungen des Schliessdrucks.

Der Druckspülkasten 1 besitzt einen in Figur 1 lediglich abschnittweise gezeigten Drucktank 2, der einen Druckraum 3 besitzt, welcher über ein Druckreduzierventil 27 mit Spülwasser gefüllt wird. Für die Zufuhr des Spülwassers wird der Druckspülkasten 1 an einem Anschlussstutzen 5 eines Systemtrenners 25 an eine hier nicht gezeigte Druckwasserleitung angeschlossen. Der an sich bekannte Systemtrenner 25 ist aus Sicherheitsgründen vorgesehen und verhindert, dass bei einem Unterdruck Wasser aus dem Drucktank 2 in die Versorgungsleitung gelangen kann. Solche Systemtrenner sind in vielen Ländern Vorschrift und an sich bekannt.

Der Systemtrenner 25 weist ein Gehäuse 6 auf, das an einem unteren Ende ein sich horizontal erstreckenden Düsenkörper 21 bildet. Im Düsenkörper 21 verläuft ebenfalls horizontal ein Kanal 15 mit einer Mündung 4.

Der Düsenkörper 21 ist Teil eines Druckreduzierventils 27, das am Ausgang des Systemtrenners 25 angeordnet ist. Das Druckreduzierventil 27 besitzt ein kappenförmiges Gehäuse 7, das in eine Öffnung 31 des Gehäuses 6 eingesetzt ist. Die Verbindung des Gehäuses 7 zum Gehäuse 6 kann beispielsweise als Bajonett- oder Schraubverbindung ausgebildet sein. Das Gehäuse 7 besitzt an einem Ende eine Öffnung 8, die in ein Rohr 30 und schliesslich in den Drucktank 2 führt.

Das vordere Ende des Düsenkörpers 21 bildet einen Ventilsitz 14, der mit einem Verschlusskörper 12 zusammenarbeitet. Dieser Verschlusskörper 12 ist vorzugsweise als Kugel ausgebildet und in einem Strömungskanal 13 eines Kolbens 9 gelagert. Dieser Kolben 9 besitzt einen Führungsteil 18, der mit einer Dichtung 29 verschiebbar gegen das Gehäuse 7 abgedichtet ist. Der Führungsteil 18 ist zudem mit einer weiteren Dichtung 28 gegenüber dem Düsenkörper 21 ebenfalls verschieblich abgedichtet. Wie ersichtlich, befindet sich die Dichtung 28 unmittelbar hinter dem Ventilsitz 14. Der Kolben 9 ist somit begrenzbar in der Richtung des Kanals 15 verschiebbar geführt.

In den Führungsteil 18 ist ein Einsatz 32 eingesetzt, in den ein weiterer Verschlusskörper 11 gelagert ist, der einen Durchgang 33 (Figur 4) verschliesst. Dieser Durchgang 33 verbindet gemäss Figur 4 Durchgänge 10 des Einsatzes 32 mit dem Strömungskanal 13.

Das Druckreduzierventil 27 weist zudem eine Druckfeder 16 auf, die als Spiralfeder ausgebildet ist und die an einem Ende an einem Einstellmittel 17 und am anderen Ende am Führungsteil 18 des Kolbens 9 abgestützt ist. Das Einstellmittel 17 ist wie ersichtlich ringförmig ausgebildet und bildet für die Druckfeder 16 ein Gegenlager. Wie ersichtlich, umgibt das Einstellmittel den Düsenkörper 21 und ist an einer zylindrischen Innenfläche 34 des Gehäuses 6 verschiebbar geführt.

Durch Verschieben bzw. Verstellen des Einstellmittels 17 kann die Vorspannung der Druckfeder 16 eingestellt werden. Hierzu besitzt das Einstellmittel 17 wenigstens einen Nocken 22, der gemäss Figur 5 durch ein Fenster 19 des Gehäuses 6 zugänglich ist. In diesem Fenster 19 sind gemäss den Figuren 5 bis 7 Ausnehmungen 20, 23 und 24 angeordnet, die jeweils einen Sitz für einen Nocken 22 bilden. Die Ausnehmungen20, 23 und 24 sind so ausgebildet, dass die entsprechenden Positionen des Nockens 22 stufenförmig in der Längsrichtung des Kanals 15 versetzt sind. Die in Figur 5 gezeigte Ausnehmung 20 bildet eine erste Position, bei welcher das Einstellmittel 17 am weitesten von der Mündung 14 entfernt ist. Die Vorspannung der Druckfeder 16 ist in dieser Position am geringsten. Die Ausnehmung 23 ergibt bei entsprechender Positionierung des Nockens 22 in dieser Ausnehmung 23 eine mittlere Vorspannung und die Ausnehmung 24 ergibt die grösste Vorspannung der Druckfeder 16. Die Einstellmittel 17 können zwischen diesen drei Positionen verstellt werden. Dies erfolgt, indem die Einstellmittel 17 an den beiden Nocken 22 gefasst, durch Drehen entriegelt, verschoben und durch nochmaliges Drehen wieder verriegelt werden. Grundsätzlich sind auch mehr oder weniger Stufen möglich. Zudem ist es denkbar, eine stufenlose Verstellung, beispielsweise mittels eines Gewindes zu ermöglichen. Die stufige Anordnung erleichtert jedoch die Einstellung.

Ist der Drucktank 2 mit Wasser gefüllt, so wirkt der Innendruck des Druckraumes 3 über die oben genannte Öffnung 8 auf die in Figur 4 mit B angedeutete Aussenfläche des Kolbens 9. In der Figur 3 ist mit dem Pfeil 26 die Richtung angedeutet, indem der Innendruck des Drucktanks 2 auf den Kolben 9 wirkt. Der Druck auf den Kolben 9 ist so gross, dass die Kraft der Druckfeder 12 überwunden wird und der Verschlusskörper 12 auf dem Ventilsitz 4 gehalten wird. In dieser Position ist die Mündung 4 des Kanals 15 verschlossen. Zudem liegt der Verschlusskörper 11 am Durchgang 33 an und verschliesst diesen.

Wird eine Spülung ausgelöst, so entspannt sich die komprimierte Luft im Druckraum 3 und entsprechend nimmt der Druck auf die Fläche B des Kolbens 9 ab. Ist eine bestimmter Druck unterschritten, so verschiebt die Druckfeder 16 den Kolben 9 in Figur 3 nach links in die in Figur 4 gezeigte Position. Entsprechend wird der Verschlusskörper 12 nach links von der Mündung 14 weg und der Verschlusskörper 11 ebenfalls nach links vom Durchgang 33 wegverschoben. Durch den Kanal 15 kann nun Wasser in den Strömungskanal 13 strömen. Von diesem Strömungskanal 13 umströmt das Wasser den Verschlusskörper 12 und gelangt durch den Durchgang 33 und die seitlichen Durchgänge 10 zur Öffnung 8 und schliesslich durch das Rohr 30 in den Druckraum 3 des Drucktanks 2. Wird das hier nicht gezeigte Auslaufventil im Boden des Drucktanks 2 geschlossen, so füllt sich der Druckraum 3 mit Wasser und entsprechend wird die darin enthaltene Luft komprimiert. Ist der vorgesehene Druck von beispielsweise 1,5, 2, oder 2,5 bar im Druckraum 3 aufgebaut, so wirkt ein entsprechender Druck auf den Kolben 9. Da nun die Fläche 9 wesentlich grösser ist als eine Innenfläche A (Figur 4) des Kolbens 9, resultiert schliesslich eine Kraft, welche den Kolben 9 in Figur 4 nach rechts in die in Figur 3 gezeigte Position verschiebt. Diese Schliesskraft ist abhängig von der Vorspannung der Druckfeder 16 bzw. der eingestellten Position des Einstellmittels 17. Ist beispielsweise das Einstellmittel 17 in der Position gemäss Figur 5, so schliesst das Druckreduzierventil 27 bei beispielsweise 1,5 bar. Der mittlere Schliessdruck beträgt beispielsweise 2 bar und der höchste Schliessdruck 2,5 bar. Ist die Mündung 4 von dem Verschlusskörper 12 verschlossen, so verschiebt sich aufgrund des Drucks auch der Verschlusskörper 11 und verschliesst damit den Durchgang 33. Dieser maximale Druck wird aufrecht erhalten, bis wieder eine Spülung ausgelöst wird. Danach wiederholen sich die oben genannten Vorgänge, d.h. das Druckreduzierventil 27 wird wieder geöffnet, bis ein maximal vorgesehener Druck erreicht ist. Soll ein einmal eingestellter maximaler Druck verändert werden, so wird wie oben erwähnt das Einstellmittel 17 von Hand in eine andere Position gebracht. Da hier keine Teile ausgewechselt oder ersetzt werden müssen, ist eine solche Veränderung des maximalen Drucks ohne weiteres und in einfacher Weise möglich. Dies erleichtert einerseits insbesondere die Montage, aber auch die Lagerhaltung, da keine Austauschteile an Lager gehalten werden müssen.

### Bezugszeichenliste

- 1: Druckspülkasten
- 2: Drucktank
- 3: Druckraum
- 4: Mündung
- 5: Anschluss
- 6: Gehäuse
- 7: Gehäuse (Kappe)
- 8: Öffnung
- 9: Kolben
- 10: Durchgang
- 11: erster Verschlusskörper
- 12: zweiter Verschlusskörper
- 13: Strömungskanal
- 14: Ventilsitz
- 15: Kanal
- 16: Druckfeder
- 17: Einstellmittel (Ring)
- 18: Führungsteil
- 19: Fenster
- 20: Ausnehmung
- 21: Düsenkörper
- 22: Nocken
- 23: Ausnehmung
- 24: Ausnehmung
- 25: Systemtrenner
- 26: Pfeil
- 27: Druckreduzierventil
- 28: Dichtung
- 29: Dichtung
- 30: Rohr
- 31: Öffnung
- 32: Einsatz
- 33: Durchgang
- 34: Innenfläche
- A: Kolbenfläche (klein)
- B: Kolbenfläche (gross)

## Patentansprüche

1. Druckspülkasten (1) für ein Wasserklosett, mit einem Drucktank (2), einer Betätigungsvorrichtung zum Auslösen einer Spülung, einem Druckreduzierventil (27), das an eine Wasserleitung anzuschließen ist und über das der Drucktank (2) mit Spülwasser füllbar ist, und mit einem Auslaufventil, wobei der Schließdruck des Druckreduzierventils (27) einstellbar ist,
**dadurch gekennzeichnet, daß**
der Druckspülkasten (1) außerdem einen Systemtrenner (25) umfaßt, der ein Gehäuse (6) aufweist, das an einem unteren Ende einen in Gebrauchsstellung sich horizontal erstreckenden Düsenkörper (21) bildet, in dem ebenfalls horizontal ein Kanal (15) mit einer Mündung (4) verläuft,
wobei der Düsenkörper (21) Teil des Druckreduzierventils (27) ist, das am Ausgang des Systemtrenners (25) angeordnet ist,
wobei das Druckreduzierventil (27) ein kappenförmiges Gehäuse (7) besitzt, das in eine Öffnung (31) des Gehäuses (6) des Systemtrenners (25) eingesetzt ist,
wobei das kappenförmige Gehäuse (7) an einem Ende eine Öffnung (8) besitzt, die in ein Rohr (30) und schließlich in den Drucktank (2) führt,
wobei das vordere Ende des Düsenkörpers (21) einen Ventilsitz (14) bildet, der mit einem Verschlußkörper (12) zusammenarbeitet und in einem Strömungskanal (13) eines Kolbens (9) gelagert ist,
wobei der Kolben (9) einen Führungsteil (18) besitzt, der mit einer Dichtung (29) verschiebbar gegen das kappenförmige Gehäuse (7) abgedichtet ist und mit einer weiteren Dichtung (28) gegenüber dem Düsenkörper (21) ebenfalls verschieblich abgedichtet ist,
wobei die Dichtung (28) unmittelbar hinter dem Ventilsitz (14) sitzt und der Kolben (9) somit begrenzbar in der Richtung des Kanals (15) verschiebbar geführt ist,
wobei das Druckreduzierventil (27) zudem eine als Spiralfeder ausgebildete Druckfeder (16) aufweist, die an einem Ende an einem Einstellmittel (17) und am anderen Ende am Führungsteil (18) des Kolbens (9) abgestützt ist,
wobei das Einstellmittel (17) für die Druckfeder (16) ein Gegenlager bildet, den Düsenkörper (21) umgibt und an einer zylindrischen Innenfläche (34) des Gehäuses (6) des Systemtrenners (25) verschiebbar geführt ist, so daß durch Verschieben bzw. Verstellen des Einstellmittels (17) die Vorspannung der Druckfeder (16) eingestellt werden kann.

2. Druckspülkasten (1) nach Anspruch 1, **dadurch gekennzeichnet, daß** das Einstellmittel (17) ringförmig ausgebildet ist.

3. Druckspülkasten (1) nach einem der Ansprüche 1 bis 2, **dadurch gekennzeichnet, daß** der Schließdruck mittels Nocken (22) und Ausnehmungen (20, 23, 24) stufenweise oder mit einem Gewinde kontinuierlich einstellbar ist.

4. Druckspülkasten (1) nach einem der Ansprüche 1 bis 3, **dadurch gekennzeichnet, daß** das Gehäuse (6) des Systemtrenners (25) wenigstens ein seitliches Fenster (19) aufweist, durch welches das Einstellmittel (17) zum Einstellen des Schließdrucks zugänglich ist.

## Claims

1. Pressure-flushing cistern for a water closet, with a pressure tank (2), an actuating device for initiating a flush, a pressure-reducing valve (27), which is to be connected to a water pipe and via which the pressure tank (2) can be filled with flushing water, and with an outlet valve, wherein the closing pressure of the pressure-reducing valve (27) is adjustable, **characterized in that** the pressure-flushing cistern (1) further comprises a system separator (25), which has a housing (6), which forms at a lower end in use a nozzle body, which extends in the horizontal direction and in which further extends a horizontal channel (15) comprising a mouth (4), wherein the nozzle body (21) is a part of the pressure-reducing valve (27), which is disposed at the outlet of the system separator, wherein the pressure-reducing valve (27) has a caplike housing (7), which is inserted in an opening (31) of the housing (6) of the system separator (25), wherein the caplike housing (7) at an end has an opening (8), which extends in a pipe (30) and finally into the pressure tank 2, wherein the front end of the nozzle body (21) forms a valve seat (14), which interacts with a closing body (12) and is mounted in a flow channel (13) of a piston (9),wherein the piston (9) has a guide part (18), which is sealed displaceably in relation to the housing (7) by a seal (29) and which has a further seal (28), which seals the guide part (18) which is displaceably in respect of the nozzle body (21), wherein the seal (28) is located directly behind the valve seat (14) and the piston (9) is consequently guided displaceably in direction of the channel (15), wherein the pressure-reducing valve (27) comprises a pressure spring (16), which is designed as a helical spring and is supported at one end on the guide part (18) of the piston (9), wherein the adjusting means (17) forms a counterbearing for the pressure spring (16) surrounds the nozzle body (21) and is guided displaceably on a cylindrical inner surface (34) of the housing (6) of the system separator (25) so that the prestress of the pressure spring (16) can be adjusted by moving or displacing the adjusting means (17).

2. Cistern according to Claim 1, **characterized in that** the adjusting means are designed as a ring.

3. Cistern according to Claim 1 or 2, **characterized in that** the closing pressure can be adjusted by means of projections (22) and recesses (20, 23, 24) by steps or continuously.

4. Cistern according to one of Claims 1 to 3, **characterized in that** the pressure-reducing valve (27) comprises in a housing (6) at least one lateral window (19) through which the adjusting means (17) are accessible or can be gripped for adjusting the closing pressure.

## Revendications

1. Réservoir de chasse d'eau sous pression (1) pour toilettes, avec un réservoir sous pression (2), un dispositif d'actionnement destiné au déclenchement d'un rinçage, avec un détendeur de pression (27) qui doit être raccordé à une conduite d'eau et par l'intermédiaire duquel le réservoir sous pression (2) peut être rempli d'eau de rinçage, et avec une vanne de sortie, la pression de fermeture du détendeur de pression (27) pouvant être réglée,
**caractérisé en ce que**
le réservoir de chasse d'eau sous pression (1) comporte également un séparateur de système (25), lequel présente un boîtier (6) qui forme à une extrémité inférieure un corps de gicleur (21) s'étendant horizontalement en position d'utilisation, dans lequel s'étend également horizontalement un canal (15) avec une embouchure (4),
le corps de gicleur (21) faisant partie du détendeur de pression (27) qui est disposé à la sortie du séparateur de système (25),
le détendeur de pression (27) ayant un boîtier en forme de chapeau (7), qui est inséré dans une ouverture (31) du boîtier (6) du séparateur de système (25),
le boîtier en forme de chapeau (7) ayant à une extrémité une ouverture (8) qui mène à un tube (30) et finalement dans le réservoir sous pression (2),
l'extrémité avant du corps de gicleur (21) formant un siège de soupape (4) qui coopère avec un obturateur (12) et est logé dans un canal d'écoulement (13) d'un piston (9),
le piston (9) ayant une pièce de guidage (18) qui est étanchéifiée de façon mobile vis-à-vis du boîtier en forme de chapeau (7) à l'aide d'un joint (29) et qui est étanchéifiée également de façon mobile vis-à-vis du corps de gicleur (21) à l'aide d'un autre joint (28),
le joint (28) étant situé directement derrière le siège de soupape (14) et le piston (9) pouvant par conséquent être déplacé par coulissement avec une course limitée dans le sens du canal (15),
le détendeur de pression (27) présentant en outre un ressort de pression (16) réalisé sous forme de ressort à spirales, qui s'appuie contre un moyen de réglage (17) à une extrémité et contre la pièce de guidage (18) du piston (9) à une autre extrémité,
le moyen de réglage (17) formant un contre-appui pour le ressort de pression (16), entourant le corps de gicleur (21) et pouvant être déplacé par coulissement sur une surface intérieure cylindrique (34) du boîtier (6) du séparateur de système (25), si bien que la précontrainte du ressort de pression (16) peut être réglée par coulissement et/ou déplacement du moyen de réglage (17).

2. Réservoir de chasse d'eau sous pression (1) selon la revendication 1, **caractérisé en ce que** le moyen de réglage (17) est réalisé de forme annulaire.

3. Réservoir de chasse d'eau sous pression (1) selon l'une quelconque des revendications 1 à 2, **caractérisé en ce que** la pression de fermeture peut être réglée par paliers avec des ergots (22) et des évidements (20, 23, 24) ou de façon continue avec un filetage.

4. Réservoir de chasse d'eau sous pression (1) selon l'une quelconque des revendications 1 à 3, **caractérisé en ce que** le boîtier (6) du séparateur de système (25) présente au moins une fenêtre latérale (19) par laquelle il est possible d'accéder au moyen de réglage (17) destiné à régler la pression de fermeture.
